# EUROPÄISCHE PATENTANMELDUNG

(11) **EP 0 860 555 A2**
(43) Veröffentlichungstag der Anmeldung: **26.08.1998**
(21) Anmeldenummer: 98810130.9
(22) Anmeldetag: 18.02.1998
(51) Int. Cl.: E01H 5/10

(54) **Verfahren zur winterlichen Fahr- und/oder Gehwegreinigung und Vorrichtung hierzu**

(30) Priorität: 20.02.1997 CH 399/97
(71) Anmelder: Sartori, Gualtiero, 6932 Breganzona (CH)
(72) Erfinder: Sartori, Gualtiero, 6932 Breganzona (CH)
(74) Vertreter: Keller, René, Dr.

(57) **Zusammenfassung**

Bei dem Verfahren zur winterlichen Fahr- und/oder Gehwegreinigung wird auf dem Weg **(5)** liegendes Eis und/oder Schnee **(3)** mechanisch unter Erwärmung aufgenommen, anschließend geschmolzen, das Schmelzwasser gesammelt und an einem geeigneten Ort abgelassen. Die hierzu verwendete Vorrichtung hat eine Aufnahmeeinrichtung **(13,17)** zum Entfernen von Eis und/oder Schnee **(3)** von einem Fahr- und/oder Gehweg **(5)**, eine Erwärmungseinrichtung **(7, 21, 25a, 25b)** zum Schmelzen des aufzunehmenden und/oder aufgenommenen Schnees und/oder Eises **(3)**, eine Transporteinrichtung **(15, 43)** zum Transport von Eis, Schnee und/oder Schmelzwasser, einen Sammelbehälter zur Aufnahme des Schmelzwassers und eine Auslaßeinrichtung zu dessen ablassen.

Die Erfindung geht neue Wege bei der winterlichen Reinigung von Fahr- und/oder Gehwegen. Es werden nämlich nicht mehr Eis und Schnee entfernt und dann an einem Ort zwischen gelagert, von dem es anschließend abtransportiert werden muß; sondern Eis und Schnee werden nach der Aufnahme vom Fahr- und/oder Gehweg geschmolzen. Das Schmelzwasser benötigt einen geringeren Rauminhalt als aufgesammelter Schnee oder in Schollen abgelegtes Eis. Es kann anschließend in jeden Wegabfluß abgelassen werden. Hierdurch entfallen lange Transportwege zu einem Lagerplatz, auf dem Eis und Schnee auf einen warmen Wintertag zum Abschmelzen warten sollen oder sonst wie entsorgt werden. Da das Schmelzwasser einen Wärmeüberschuß aufweist, kann durch ein Ablassen in Wegabflüsse, Gullys und dergleichen auch dessen Einfrieren verhindert oder eingefrorene Teilbereiche wieder aufgetaut werden.

## Beschreibung

Die Erfindung betrifft ein Verfahren zur winterlichen Fahr- und/oder Gehwegreinigung gemäß Patentanspruch 1 und eine Vorrichtung zur Durchführung des Verfahrens gemäß Patentanspruch 2.

Aufgabe der Erfindung ist es, auf Fahr- und/oder Gehwegen liegenden Schnee und Eis zu entfernen.

Die Erfindung geht neue Wege bei der winterlichen Reinigung von Fahr- und/oder Gehwegen. Es werden nämlich nicht mehr Eis und Schnee entfernt und dann an einem Ort zwischengelagert, von dem es anschließend abtransportiert werden muß, sondern Eis und Schnee werden nach der Aufnahme vom Weg geschmolzen. Das Schmelzwasser benötigt einen geringeren Rauminhalt als aufgesammelter Schnee oder in Schollen abgelegtes Eis. Es kann anschließend in jeden Wegabfluß abgelassen werden. Hierdurch entfallen lange Transportwege zu einem Lagerplatz, auf dem Eis und Schnee auf einen warmen Wintertag zum Abschmelzen warten sollen oder sonst wie entsorgt werden. Da das Schmelzwasser einen Wärmeüberschuß aufweist, kann durch ein Ablassen in Wegabflüsse, Gullys und dergleichen auch dessen Einfrieren verhindert oder eingefrorene Teilbereiche wieder aufgetaut werden.

Da die erfindungsgemäße Vorrichtung eine Erwärmungseinrichtung zum Schmelzen des aufzunehmenden und/oder aufgenommenen Schnees und/oder Eises hat, kann hierdurch mechanisch nicht mehr entfernbares Eis direkt auf dem Fahr- und/oder Gehweg in Schmelzwasser verwandelt werden. Auch kann mit der Erwärmungseinrichtung bei einer zugeschalteten Fluid- insbesondere Luftstromerhitzung ein Abtrocknen einer Wegoberfläche vorgenommen werden. Dies dürfte sich in bevorzugter Weise bei Landebahnen und auf Fußwegen einsetzen lassen.

Im folgenden werden Beispiele eines erfindungsgemäßen Verfahrens zur winterlichen Fahrund/oder Gehwegreinigung und eine hierzu verwendete Vorrichtung anhand einer Zeichnung erläutert. Die Zeichnung zeigt einen vertikalen Querschnitt durch die erfindungsgemäße Vorrichtung. Weitere Vorteile der Erfindung ergeben sich aus dem nachfolgenden Beschreibungstext.

Die in der **Figur** dargestellte Vorrichtung zur winterlichen Fahr- bzw. Gehwegreinigung ist bevorzugt an der Vorderfront eines Fahrzeuges angeordnet und ist seitlich sowie in der Höhe verstellbar sowie insbesondere auch schwenkbar gehalten. Die Verstellungen können mit hydraulischen sowie auch elektromotorischen Einheiten erfolgen; auch wäre eine manuelle Verstellung möglich. Die Vorrichtung hat eine Aufnahmeeinrichtung **1** zum Entfernen von Eis und/oder Schnee **3** von der Fahr- bzw. Gehwegoberfläche **5,** eine Erwärmungseinrichtung **7** zum Schmelzen von aufzunehmenden bzw. aufgenommenen Schnee bzw. Eises **5,** eine Transporteinrichtung zum Transport von Eis, Schnee bzw. von Schmelzwasser zu einem (nicht dargestellten) Sammelbehälter und eine (ebenfalls nicht dargestellte) Auslaßeinrichtung zum Ablassen des Schmelzwassers in den Rinnsteig, einen Gully oder sonstigen Abfluß. Das Schmelzwasser kann auch zum Abtransport in einen "Zisternenwagen" gepumpt werden.

Die Aufnahmeeinrichtung weist in der hier gezeigten beispielsweisen Ausführungsform ein über ein Getriebe **11,** eine Welle **12** und einen nicht explizit dargestellten Antrieb in Rotation versetzbares Fräsrad **13** auf. Mit dem Fräsrad **13** als Aufnahmeelement ist auf der Wegoberfläche **5** liegender Schnee bzw. auf der Oberfläche **5** liegendes Eis mechanisch ablösbar d.h. "herausfräsbar" und zur Einführöffnung **15** der Transporteinrichtung bringbar. Das Einbringen des abgelösten Schnees und/oder Eises wird durch ein Ansauggebläse sowie durch ein schaufelartiges Schild **17** unterstützt. Die Vorderkante **19** des Schildes **17** ist in ihrer Höhe über der Wegoberfläche **5** mit einer Kolben-Zylindereinheit **20** verstellbar. Die Vorderkante **19** liegt zwischen der Wegoberfläche **5** und der Unterseite des Fräsrads **13.** Oberhalb des Fräsrads **13** ist eine Auslaßdüse **21** für ein erwärmtes Fluid, hier Luft, als Mittel zur Erwärmung des Fräsrads **13** sowie eines Wegbereichs in der Umgebung des Fräsrads **13** vorhanden. Auch diese Auslaßdüse **21** ist mit einer Kolben-Zylindereinheit **23** schwenkbar angeordnet. Durch diese Schwenkbarkeit ist eine Einstellung für eine gerichtete Wärmezufuhr möglich.

Die Erwärmungseinrichtung **7** hat mehrere Heizfluiderzeuger, hier als Dampferzeuger ausgebildet, von denen in der **Figur** die beiden mit den Bezugszeichen **25a** und **25b** gekennzeichnet dargestellt sind. Jeder Dampferzeuger **25a/b** hat einen Verdampfer **26,** in dem Wasser insbesondere Schmelzwasser aus einer Zuleitung **27** kommend, verdampft wird. Die Verdampfung erfolgt an der Oberfläche **29** eines erhitzten Elements **30.** Die Erhitzung kann nun elektrisch oder durch eine innenliegende Flamme, gespeist mit Gas, Treibstoff (Benzin, Diesel, Öl,...), sowie mit anderen Erhitzungseinrichtungen erfolgen. Der erzeugte Dampf strömt durch eine Austrittsöffnung **31** in eine hohle Zylinderwandung **33,** welche die Welle **12** sowie eine unten beschriebene Anordnung **34** mit Dampfauslaßdüsen **35** in ihrem dem Fräsrad **13** benachbarten Bereich **36** umgibt. Jeder Dampferzeuger **25a/b** hat eine weitere Dampfaustrittsöffnung **37.** Von dieser Dampfaustrittsöffnung **37** wird der Dampf über eine Leitung **39** in eine weitere hohle Zylinderwandung **40** geführt. Diese Zylinderwandung **40** ist Teil eines Zylinders **41,** der den unten beschriebenen, rotierenden Schnee- und Eiszerstäuber **43** umgibt. Der Innendurchmesser dieses Zylinders **41** ist etwa viermal so groß wie derjenige der Zylinderwandung **33.** Der Zylinder **41** ist dem Bereich **36** nachgeordnet, also weiter von dem Fräsrad **13** entfernt. Aus dem Innenraum der hohlen Zylinderwandung **40** wird der Dampf über eine Leitung **44** in den Innenraum der in Rotation versetzbare Anordnung **34** geführt.

Die Anordnung **34** wird von dem nicht dargestellten Antrieb über ein Getriebe **45** angetrieben, welches gleichzeitig über die Welle **12** und das weitere Getriebe **11** das Fräsrad **13** antreibt. Ferner werden über das Getriebe **45** die Schnee- und Eiszerstäuber **43** angetrieben. Die Anordnung **34** ist als Hohlzylinder ausgebildet, der schräg nach außen, in Richtung des Fräsrades **13** stehende Dampfauslaßdüsen **35** aufweist. In den die Welle **12** aufnehmenden Innenraum **47** ist Dampf aus der hohlen Zylinderwandung **40** über die Leitung **44** und einen den Fuß **50** der Anordnung **34** umgreifenden Hohlring **51** durch mehrere Durchbrüche **53** im Fuß **50** einleitbar. Der in den Innenraum **47** eingeleitete Dampf strömt über die Dampfauslaßdüsen **35** aus und schmilzt durch die Einführöffnung **15** eingesaugten Schnee und eingesaugtes Eis.

Der Transport von Eis, Schnee und Schmelzwasser von der Wegoberfläche **5** erfolgt durch die Schleuderbewegung des Fräsrads **13** unterstützt durch die Sogwirkung des nicht dargestellten Ansauggebläses, welches unmittelbar hinter dem Getriebe **45** angeordnet ist. Damit für eine ausreichende Wärmeaufnahme der angesaugte Schnee und die angesaugten Eisbruchstücke nicht zu schnell an der erwärmten Zylinderwandung **33** vorbeistreicht bzw. vorbeistreichen, weist diese Erhöhungen, hier beispielsweise als umlaufende Wulstreihen **54** ausgebildet, auf. Durch diese Wulstreihen **54** bilden sich Verwirbelungen, welche eine bessere Wärmeaufnahme ermöglichen. Eis und Schnee streichen nun unter teilweisem Schmelzen an der Zylinderwandung **33** vorbei. Da Eis und Schnee zusammen mit Schmelzwasser leicht zum Verklumpen neigt, sind dem Bereich **36** in Strömungsrichtung nachgeordnet rotierende Schnee- und Eiszerstäuber **43** vorhanden. Diese Zerstäuber **43** weisen an ihrem Mantel geneigt angeordnete Stäbe **55** auf. Die Neigung der Stäbe **55** ist derart gewählt, daß sie schräg vom Fräsrad weggerichtet sind. Die Stäbe **55** wirken als Zerhacker und Strömungsverwirbler. Die Lagerung **57** der Anordnung **34** erfolgt nicht auf einer massiven, sondern einer mit nicht dargestellten Schlitzen und Durchbrüchen **61** versehenen Grundplatte **59.** Der Grundplatte **59** nachgeordnet befindet sich dann das nicht dargestellte Ansauggebläse. Durch die Schlitze und Durchbrüche der Grundplatte **59** wird das Schmelzwasser in einen Sammelbehälter abgesaugt, dessen Inhalt, wie oben bereits ausgeführt, über einen beliebigen Abfluß abgelassen werden kann. Ein Teil des Schmelzwassers wird jeweils aus dem Sammelbehälter entnommen und zur Wasserzuleitung **27** des Verdampfers **26** geführt.

Aus der Auslaßdüse **21** tritt zur Erwärmung des Fräsrads **13** und/oder des Wegoberflächenbereichs in der Umgebung des Fräsrads **13** erhitzte Luft als zweites erwärmtes Fluid aus. Die hierzu benötigte Luft kommt durch eine Umleitung vom Ansauggebläse über eine Leitung **60** zur Auslaßdüse **21.** Die Erwärmung der Luft erfolgt mit der Restwärme des Schmelzvorgangs, da sie an den erhitzten Oberflächen des Verdampfers **26** und der erhitzten Zylinderwandung vorbeigestrichen ist. Sollte eine weitere Erwärmung gewünscht werden, so kann die in der Leitung **60** strömende Luft an der Außenwand der Zylinderwandung **40** und des Dampferzeugers **25b** vorbeigeführt werden. Mit dieser erwärmten Luft kann auch eine Trocknung der Wegoberfläche vorgenommen werden. Es wird bevorzugt nur erhitzte Luft und kein Wasserdampf durch die Auslaßdüse **21** ausgelassen, da Wasserdampf auf der Wegoberfläche oder am Fräsrad kondensieren würde. Dieses Kondenzwasser könnte zu einer unverwünschten Eisbildung beitragen.

Wird anstelle des Dampferzeugers ein Brenner eingesetzt, so können die heißen Verbrennungsgase direkt ohne Dampferzeugung verwendet werden. Diese heißen Gase kann man dann auch aus der Auslaßdüse **21** ausströmen lassen.

Anstatt die Vorrichtung wie in der **Figur** dargestellt so zu betreiben, daß das Fräsrad **13** mit horizontaler Achslage insbesondere Schnee herausfräst, kann die Vorrichtung auch derart gestaltet werden, daß die Achse des Fräsrads vertikal verläuft. In diesem Fall wird man das Schild **17** und die Auslaßdüse **21** annähernd auf gleicher Höhe links und rechts des Fräsrads anordnen. Die nun direkt über der Wegoberfläche **5** ausströmende erhitzte Luft eignet sich dann insbesondere zur Erwärmung des Wegoberflächenbereichs um das Fräsrad herum und auch zur direkten Erwärmung des Fräsrads, um dieses vor einem Ansetzen von Schnee und Eis zu schützen.

Das Fräsrad **13** mit dem schaufelartigen Schild **17** und der Auslaßdüse **21** kann auch um eine horizontale Achse schwenkbar angeordnet werden. Eine optimale Arbeitslage kann dann immer eingestellt werden.

Anstelle eines einzigen Fräsrads können auch zwei nebeneinander liegende verwendet werden. Man wird dann aber bevorzugt mit einer vertikalen Achsenanordnung der Fräsräder arbeiten.

Anstelle eines Fräsrads kann auch ein Bürstenrad oder ähnliches verwendet werden.

Die Verwendung des Schnee- und Eiszerstäubers **43** ist nicht zwingend; er erhöht jedoch die Effizienz der Vorrichtung.

## Patentansprüche

1. Verfahren zur winterlichen Fahr- und/oder Gehwegreinigung, **dadurch gekennzeichnet,** daß auf dem Weg **(5)** liegendes Eis und/oder Schnee **(3)** mechanisch unter Erwärmung aufgenommen, anschließend geschmolzen, das Schmelzwasser gesammelt und an einem geeigneten Ort abgelassen wird.

2. Fahrbare Vorrichtung zur winterlichen Fahr- und/oder Gehwegreinigung gemäß einem Verfahren nach Anspruch 1, **gekennzeichnet durch** eine Aufnahmeeinrichtung **(13, 17)** zum Entfernen von Eis und/oder Schnee **(3)** von einem Fahr- und/oder Gehweg **(5),** eine Erwärmungseinrichtung **(7, 21, 25a, 25b)** zum Schmelzen des aufzunehmenden und/oder aufgenommenen Schnees und/oder Eises **(3),** eine Transporteinrichtung **(15, 43)** zum Transport von Eis, Schnee und/oder Schmelzwasser,einen Sammelbehälter zur Aufnahme des Schmelzwassers und eine Auslaßeinrichtung zu dessen ablassen.

3. Vorrichtung nach Anspruch 2, **dadurch gekennzeichnet,** daß die Aufnahmeeinrichtung **(13, 17)** wenigstens ein rotierend angetriebenes Aufnahmeelement **(13)** zur mechanischen Ablösung von Eis und/oder Schnee **(3)** von der Wegoberfläche **(5)** und zur Beförderung zur Transporteinheit sowie die Erwärmungseinrichtung **(7, 25a, 25b)** Mittel **(21)** zur Erwärmung des Aufnahmeelements **(13)** und/oder eines Wegbereichs in der Umgebung des Aufnahmeelements **(13)** hat.

4. Vorrichtung nach Anspruch 2 oder 3, **dadurch gekennzeichnet,** daß die Transporteinrichtung ein Ansauggebläse aufweist, mit dem von der Aufnahmeeinrichtung **(13, 17)** bzw. vom Aufnahmeelement **(13)** aufgenommener Schnee, aufgenommene Eisstücke und/oder aufgenommenes Schmelzwasser zum Sammelbehälter transportierbar sind.

5. Vorrichtung nach einem der Ansprüche 3 oder 4, **gekennzeichnet durch** schaufelartiges Schild **(17)**, dessen Vorderkantenabstand bevorzugt in der Höhe über der Wegoberfläche **(5)** verstellbar ist und welches zwischen Aufnahmeelement **(13)** und Wegoberfläche **(5)** angeordnet ist.

6. Vorrichtung nach einem der Ansprüche 2 bis 5, **dadurch gekennzeichnet**, daß die Erwärmungseinrichtung **(7, 21, 25a, 25b)** einen Heißfluiderzeuger **(25a, 25b) hat**, mit dem Schmelzwasser in Dampf überführbar ist, und von dem ein Teil des erzeugten Heißfluids und/oder ein mit diesem erwärmtes zweites Fluid zur Erwärmung der Aufnahmeeinrichtung, des Aufnahmeelements **(13)** und/oder des Wegbereichs in der Umgebung des Aufnahmeelements **(13)** führbar ist.

7. Vorrichtung nach Anspruch 6, **dadurch gekennzeichnet**, daß die Transporteinrichtung einen mit einer Außenwandung umgebenen Bereich **(36)** hat, in dem ein radial verlaufender Auslaßdüsen **(35)** aufweisender, in Rotation versetzbarer Innenzylinder **(34)** angeordnet ist, dessen Innenraum mit dem Heißfluiderzeuger **(25a, 25b)** fluidmäßig verbunden ist, wobei der Zwischenraum zwischen der Oberfläche des Innenzylinders und der Innenfläche der Wandung zum Transport von Schnee, Eis und/oder Schmelzwasser ausgelegt ist.

8. Vorrichtung nach Anspruch 7, **dadurch gekennzeichnet**, daß der Bereich **(36)** in seinem dem Aufnehmeelement **(13)** benachbarten Bereichsteil an dessen Innenwandung Erhebungen **(54)** zur Verringerung der Tranportgeschwindigkeit von Eis, Schnee und/oder Schmelzwasser aufweist und diese Innenwandung erwärmbar ist.

9. Vorrichtung nach Anspruch 7, **dadurch gekennzeichnet**, daß Transporteinrichtung wenigstens einen in einem axialen Teilbereich des Zwischenraums angeordneten Schnee-und/oder Eiszerstäuber **(43)** hat.
